# FASCICULE DE BREVET EUROPEEN

(11) **EP 3 546 686 B1**
(45) Date de publication et mention de la délivrance du brevet: **24.02.2021**
(21) Numéro de dépôt: 19164433.5
(22) Date de dépôt: 21.03.2019
(51) Int. Cl.: E05F 5/02, E05F 5/06

(54) **DISPOSITIF DE L'AJUSTEMENT DE L'ÉLÉVATION D'UNE PIÈCE**
JUSTIERVORRICHTUNG ZUM ANHEBEN EINES WERKSTÜCKS
DEVICE FOR ADJUSTING THE LIFTING OF A PART

(30) Priorité: 30.03.2018 FR 1852782
(43) Date de publication de la demande: 02.10.2019
(73) Titulaire: A. Raymond et Cie, 38000 Grenoble (FR)
(72) Inventeur: LAMOUREUX, David, 38100 GRENOBLE (FR)
(74) Mandataire: IP Trust

(56) Documents cités:
- EP-A1- 2 840 215
- DE-A1-102011 101 393
- FR-A1- 2 886 329
- FR-A1- 2 950 379
- US-A1- 2002 003 993

## Description

### DOMAINE DE L'INVENTION

La présente invention concerne un dispositif d'ajustement de l'élévation d'une pièce d'extrémité. La pièce peut constituer une butée, par exemple pour un ouvrant d'un véhicule automobile tel qu'un capot, une porte de coffre, un hayon. En ajustant l'élévation de la pièce, on peut avec précision positionner l'ouvrant en position refermée avec le reste de la carrosserie.

### ARRIERE PLAN TECHNOLOGIQUE DE L'INVENTION

On connaît du document F3002574 un tel dispositif. Il comprend une douille destinée à être solidarisée au véhicule et un organe de réglage, portant une butée, pouvant coulisser dans la douille de manière à placer la butée à une hauteur déterminée. Le dispositif est alors verrouillé en imposant un mouvement à l'organe de réglage visant à placer des ergots de retenue dans des rainures de blocage et à faire coopérer des dents et des gorges aménagées respectivement sur les organes de réglage et sur la douille pour bloquer tout mouvement de l'organe de réglage et figer la hauteur de la butée.

La solution proposée par ce document permet effectivement de placer la butée à une hauteur déterminée. Elle ne permet pas toutefois d'ajuster cette hauteur simplement, notamment après que le dispositif ait été placé en position de verrouillage.

Le document DE 10 2011 101393 A1 constitue l'état de la technique le plus proche et divulgue toutes les caractéristiques techniques du préambule de la revendication 1.

### OBJET DE L'INVENTION

La présente invention vise à résoudre ce problème. Il vise notamment à permettre d'ajuster simplement, par exemple par indexation, l'élévation d'une pièce.

### BREVE DESCRIPTION DE L'INVENTION

En vue de la réalisation, au moins en partie, de ce but, l'objet de l'invention propose un dispositif d'ajustement de l'élévation d'une pièce, le dispositif comprenant :
- un corps destiné à être rendu solidaire d'un support, le corps comprenant un fût cylindrique muni d'un filetage interne ;
- une goupille présentant sur une section de sa longueur un filetage externe, et une première extrémité pour porter la pièce.

La goupille et le corps sont assemblés l'un à l'autre par intermédiaire de leurs filetages respectifs et la goupille peut, lorsqu'elle est entraînée en rotation, se déplacer selon un axe longitudinal pour ajuster l'élévation de sa première extrémité.

Le corps comprend une tête munie d'une fenêtre latérale et la goupille comprend sur une section de sa longueur des crans périphériques disposés en vis-à-vis de la fenêtre latérale du corps. Le dispositif d'ajustement comprend un verrou placé dans la fenêtre latérale du corps, le verrou coopérant avec les crans de la goupille pour indexer son déplacement.

Selon d'autres caractéristiques avantageuses et non limitatives de l'invention, prises seules ou selon toute combinaison techniquement réalisable :
- la pièce est une butée assemblée à la première extrémité de la goupille ;
- la butée comprend un repère principal et la tête est munie d'une pluralité de repères secondaires ;
- le verrou est formé d'un cavalier en U comprenant deux branches formant ou portant chacune une languette flexible ;
- chaque languette flexible comprend une bosse pouvant se loger dans un cran de la goupille ;
- le verrou comprend un cadenas mobile pour bloquer la rotation de la goupille ;
- le cadenas présente une forme en V formée de deux bras, les bras pouvant se placer de part et d'autre d'une dent de la zone crantée ;
- la zone crantée est formée de 6 crans.

### BREVE DESCRIPTION DES DESSINS

D'autres caractéristiques et avantages de l'invention ressortiront de la description détaillée de l'invention qui va suivre en référence aux figures annexées sur lesquels :
- La figure la représente une vue éclatée d'un dispositif conforme à l'invention ;
- La figure 1b représente une vue de dessus d'un dispositif conforme à l'invention ;
- la figure 2 représente une autre vue d'un dispositif conforme à l'invention ;
- la figure 3 représente une section au niveau de la zone cranté de la goupille d'un dispositif conforme à l'invention.

### DESCRIPTION DETAILLEE DE L'INVENTION

En référence aux figures la,lb,2 et 3, le dispositif d'ajustement 1 de l'élévation d'une pièce d'extrémité 8 comprend un corps 2 destiné à être rendu solidaire d'un support. Par « élévation » on désigne, dans la présente demande, la distance séparant la pièce d'extrémité 8 d'un point de référence du corps 2. Dans le cas où le dispositif 1 constitue une butée d'un ouvrant d'un véhicule automobile, le support peut être constitué d'un élément de carrosserie ou du châssis du véhicule.

Quelle que soit la nature du support, celui-ci est muni d'une ouverture dans lequel le corps 2 du dispositif d'ajustement 1 peut être introduit pour y être retenu. À cet effet, le corps 2 peut être muni d'organes de retenue, tels que des pattes flexibles permettant d'emboîter élastiquement le corps 2 au support, ou de moyens de verrouillage permettant de maintenir fermement le corps 2 au support.

Le corps 2 s'étend selon une direction longitudinale et définit un fut cylindrique muni d'un filetage interne. A une première extrémité du fut, le corps 2 comprend une tête 3 dont la dimension transversale est plus importante que celles du fut de manière à définir un épaulement formant une surface d'appui sur lequel le support peut être mise en contact. La tête 3 présente une ouverture principale débouchant sur l'intérieur du fut pour venir y visser une goupille 7, comme cela sera détaillé dans la suite de cet exposé. L'autre extrémité du fut, à l'opposé de la tête 3, peut être fermée.

Optionnellement, on peut munir la tête 3 d'une rondelle d'étanchéité 4 comme c'est le cas sur le dispositif 1 de la figure 1, de manière à rendre étanche la liaison entre le dispositif 1 et le support.

Sur la tête 3 du corps 2 on a aménagé une fenêtre latérale 5, permettant d'accueillir un verrou 6.

Le dispositif d'ajustement comprend également une goupille 7. Cette goupille 7 présente sur une section de sa longueur un filetage externe 7a. Sur une première extrémité de la goupille, on a prévu une zone supérieure de liaison 7c, pour recevoir, par exemple par emboîtage, la pièce d'extrémité 8 dont on souhaite ajuster l'élévation. Dans l'exemple représenté sur les figures, cette pièce 8 est constituée d'une butée en un matériau élastomère.

La butée 8 présente une zone crantée 8a périphérique qui facilite sa préhension, notamment pour la mise en mouvement de rotation de la goupille 7.

Les dimensions de la goupille 7 et du fut du corps 2 sont choisies pour que les deux pièces puissent être assemblées entre elles par l'intermédiaire de leurs filetages respectifs, par vissage. La goupille 7, lorsque qu'elle est entraînée en rotation, peut alors se déplacer selon une direction longitudinale, ce qui permet d'ajuster l'élévation de la pièce d'extrémité, ici la butée élastomère 8.

Comme cela est bien connu en soi, le pas des filetages interne du fut et externe de la goupille 7 est choisi pour déterminer la variation d'élévation de la pièce d'extrémité 8 pour chaque rotation complète de la goupille 7 dans le corps 2. À titre d'exemple, en choisissant un pas de 6 mm, on fera varier l'élévation de la pièce d'extrémité 8 de + ou - 1 mm d'une élévation nominale, en imposant une rotation d'un sixième de tour de la goupille 5 dans un sens ou dans l'autre.

Pour faciliter l'utilisation du dispositif d'ajustement 1, on a prévu de former un premier repère 8b sur la butée élastomère 8, et un ensemble de repères secondaires 3a, 3b sur la tête 3 du corps 2. Un repère secondaire de référence 3a peut former une référence sur laquelle le premier repère 8b est aligné dans la configuration de réglage du dispositif 1. Les repères secondaires sont séparés les uns des autres d'un décalage angulaire constant, ici de 60°. En déplaçant en rotation la goupille 7, on peut positionner le premier repère 8b en vis-à-vis de l'un des repères secondaires 3a, 3b, et on peut contrôler avec précision l'ajustement d'élévation de la pièce d'extrémité.

Revenant à description générale du dispositif d'ajustement 1, la goupille 7 comprend également dans une section de sa longueur des crans 7b. Comme cela est bien visible sur la figure 3, ces crans 7b peuvent être définis par les espaces séparant des dents disposés périphériquement sur la goupille 7 à la manière d'un engrenage. Le dispositif d'ajustement 1 représenté sur les figures comprend six de ces crans, uniformément répartis sur le contour périphérique de la goupille 7.

Lorsque la goupille 7 est convenablement assemblée en position de réglage au corps 2, vissé dans ce corps 2, la fenêtre latérale 5 aménagée sur la tête 3 du corps 2 débouche sur la section crantée 7b de la goupille 7.

Le verrou 6 peut être alors inséré dans la fenêtre latérale 5 de la tête 3. Ce verrou 6 est configuré pour coopérer avec les crans 7b de la goupille 7 et indexer le déplacement de celle-ci en rotation, et donc d'indexer l'élévation de la pièce d'extrémité.

En coordonnant la disposition des crans 7b et les repères 8b, 3a, 3b, on dispose d'un mécanisme permettant d'ajuster très facilement l'élévation de la pièce d'extrémité 8, ici par sixième de tour de rotation de la goupille 7. Chaque quart de tour de rotation, suivant le pas choisi des filetages, correspond à une variation d'élévation déterminée de la pièce d'extrémité, par exemple de 1 mm ou de 2 mm.

Le verrou 6 peut prendre la forme d'un cavalier en forme de U, et présentant donc deux branches 6a, 6b. Chaque branche 6a, 6b forme ou porte une languette flexible 9, ici reliée à l'extrémité libre de la branche 6a, 6b qui la porte. Chaque languette flexible 9 comprend une bosse 9a. Lorsque le verrou 6 est inséré dans la fenêtre latérale 5 du dispositif d'ajustement 1, en position de réglage, les branches 6a, 6b sont disposées de part et d'autre de la section crantée 7b de la goupille 7. Lorsque l'on entraîne en rotation la goupille 7, les dents de la section crantée 7b entrent en contact avec les languettes flexibles 9, et notamment avec la bosse 9a disposée sur chacune de ces languettes 9, pour les faire fléchir et ainsi permettre la rotation de la goupille 7. Une position fixe de la goupille 7 est obtenue lorsque les bosses 9a des languettes flexibles 9 sont positionnées dans certains des crans 7b de la goupille 7.

De la sorte, on peut indexer le déplacement en rotation, donc en élévation, de la goupille 7. L'effort de rotation nécessaire pour faire passer la bosse 9 d'un cran 7b à l'autre est déterminé par la rigidité des languettes 9 du verrou 6.

Dans une variante avantageuse du dispositif d'ajustement 1, et dans le but de bloquer de manière sécurisée l'élévation de la pièce d'extrémité 8, on peut prévoir un organe de blocage du verrou 6.

À cet effet, le verrou 6 porte un cadenas mobile 10 qui peut se déplacer transversalement dans le verrou 6 en exerçant un effort sur une zone de poussée 10a du cadenas 10. Le cadenas 10 peut prendre sélectivement une position ouverte pour laquelle la goupille est libre d'être déplacée en rotation dans le corps 2, indexée par les crans 6 coopérant avec les languettes flexibles à bosse 9, comme cela vient être décrit. Le cadenas 10 peut également prendre une position fermée, lorsqu'il a été déplacé transversalement pour pénétrer dans le verrou 6 et bloquer la rotation de la goupille 7. Le cadenas 10 peut présenter à son extrémité destinée à pénétrer entre les deux branches 6a, 6b du verrou 6, une forme en V 10b. Les bras de la forme en V 10b sont conçus pour coopérer avec des crans 6 de la goupille 7 de manière empêcher sa rotation, les deux bras du V se plaçant de part et d'autre d'une dent de la zone crantée 7b de la goupille 7.

De la sorte, on empêche tout mouvement de rotation de la goupille 7 et le dérèglement de l'élévation choisie de la pièce d'extrémité 8 qui pourraient être provoqués par exemple par des vibrations du support sur lequel le dispositif 1 est positionné.

L'utilisation du dispositif d'ajustement 1 est particulièrement simple. Il est livré en position de réglage, c'est-à-dire avec la goupille vissée dans le corps 2 de manière à ce que les crans 7b soit positionnés en vis-à-vis de la fenêtre latérale 5 du corps 2. Le verrou 6 est inséré dans la fenêtre 5 de sorte que les bosses 9a des languettes flexibles soient respectivement logées dans un cran 6 de la goupille 7. Le cadenas est en position ouverte. Avantageusement, le premier repère 8b de la pièce d'extrémité 8 est en vis-à-vis du repère de référence 3a placé sur la tête 3 du corps 2.

Le dispositif d'ajustement 1 est ensuite positionné sur le support. On peut ensuite ajuster l'élévation de la pièce d'extrémité 8, ici la butée élastomère, en saisissant cette pièce au niveau de sa zone crantée 8a et en imposant un mouvement de rotation à la goupille 7, pour venir placer le premier repère principal 8a sur l'un des repères secondaires 3b. Le mouvement de sixième de tour est indexé par la coopération des crans 7b avec les bosses 9a des languettes 9.

Lorsque l'élément d'extrémité 8 est positionné à une élévation choisie, on peut bloquer le dispositif 1 en exerçant un effort sur la zone de poussée 10a du cadenas 10, ce qui tend à venir placer chacun des bras en V 10b du cadenas 10 de part et d'autre d'une dent de la zone crantée 7b de la goupille 7. On bloque ainsi tout mouvement de rotation non souhaité de la goupille 7.

Les pièces composant le dispositif 1 qui vient d'être présenté peuvent être composées d'une matière plastique, et le dispositif fabriqué par injection, ou par construction additive.

Bien entendu l'invention n'est pas limitée au mode de mise en œuvre décrit et on peut y apporter des variantes de réalisation sans sortir du cadre de l'invention tel que défini par les revendications.

## Revendications

1. Dispositif d'ajustement (1) de l'élévation d'une pièce (8), le dispositif comprenant :
- un corps (2) destiné à être rendu solidaire d'un support, le corps (2) comprenant un fût cylindrique muni d'un filetage interne ;
- une goupille (7) présentant sur une section de sa longueur un filetage externe (7a), et une première extrémité (7c) pour porter la pièce (8);
la goupille (7) et le corps (2) étant assemblés l'un à l'autre par intermédiaire de leurs filetages respectifs et la goupille (7) pouvant, lorsqu'elle est entraînée en rotation, se déplacer selon un axe longitudinal pour ajuster l'élévation de sa première extrémité, le dispositif étant **caractérisé en ce que** le corps (2) comprend une tête (3) munie d'une fenêtre latérale (5) et la goupille (7) comprend sur une section de sa longueur des crans périphériques (7b) disposés en vis-à-vis de la fenêtre latérale (5) du corps (2), le dispositif d'ajustement comprend un verrou (6) insérable dans la fenêtre latérale (5) du corps (2) pour coopérer avec les crans (7b) de la goupille (7) et indexer son déplacement.

2. Dispositif d'ajustement (1) selon la revendication précédente dans lequel la pièce (8) est une butée assemblée à la première extrémité (7c) de la goupille (7).

3. Dispositif d'ajustement (1) selon la revendication précédente dans lequel la butée (8) comprend un repère principal (8a) et la tête (3) est munie d'une pluralité de repères secondaires (8a, 3a, 3b).

4. Dispositif d'ajustement (1) selon l'une des revendications précédentes dans lequel le verrou (6) est formé d'un cavalier en U comprenant deux branches (6a, 6b) formant ou portant chacune une languette flexible (9).

5. Dispositif d'ajustement (1) selon la revendication précédente dans lequel chaque languette flexible (9) comprend une bosse (9a) pouvant se loger dans un cran (7b) de la goupille (7).

6. Dispositif d'ajustement (1) selon l'une des revendications précédentes dans lequel le verrou (6) comprend un cadenas mobile (10) pour bloquer la rotation de la goupille (7).

7. Dispositif d'ajustement (1) selon la revendication précédente dans lequel le cadenas (10) présente une forme en V (10b) formée de deux bras, les bras pouvant se placer de part et d'autre d'une dent de la zone crantée (7b).

8. Dispositif d'ajustement (1) selon l'une des revendications précédentes dans lequel la zone crantée (7b) est formée de 6 crans.

## Patentansprüche

1. Einstellvorrichtung (1) der Höhe eines Teils (8), wobei die Vorrichtung umfasst:
- einen Körper (2), der dazu bestimmt ist, fest mit einem Träger verbunden zu werden, wobei der Körper (2) einen zylindrischen Schaft umfasst, der mit einem Innengewinde versehen ist;
- einen Stift (7), der über einen Abschnitt seiner Länge ein Außengewinde (7a) und ein erstes Ende (7c) zum Tragen des Teils (8) hat;
wobei der Stift (7) und der Körper (2) durch ihre jeweiligen Gewinde miteinander verbunden sind und der Stift (7), wenn er gedreht wird, entlang einer Längsachse beweglich ist, um die Höhe seines ersten Endes einzustellen, die Vorrichtung **dadurch gekennzeichnet ist, dass** der Körper (2) einen Kopf (3) aufweist, der mit einem Seitenfenster (5) versehen ist, und der Stift (7) über einen Abschnitt seiner Länge Umfangskerben (7b) aufweist, die gegenüber dem Seitenfenster (5) des Körpers (2) angeordnet sind, wobei die Einstellvorrichtung einen Riegel (6) aufweist, der in das Seitenfenster (5) des Körpers (2) eingeführt werden kann, um mit den Kerben (7b) des Stifts (7) zusammenzuwirken und dessen Bewegung zu indizieren.

2. Einstellvorrichtung (1) nach dem vorhergehenden Anspruch, wobei das Teil (8) ein am ersten Ende (7c) des Stiftes (7) montierter Anschlag ist.

3. Einstellvorrichtung (1) nach dem vorhergehenden Anspruch, wobei der Anschlag (8) eine Hauptmarkierung (8a) aufweist und der Kopf (3) mit einer Vielzahl von Nebenmarkierungen (8a, 3a, 3b) versehen ist.

4. Einstellvorrichtung (1) nach einem der vorhergehenden Ansprüche, wobei der Riegel (6) aus einer U-förmigen Brücke gebildet ist, die zwei Schenkel (6a, 6b) aufweist, die jeweils eine flexible Zunge (9) bilden oder tragen.

5. Einstellvorrichtung (1) nach dem vorhergehenden Anspruch, wobei jede flexible Zunge (9) einen Vorsprung (9a) aufweist, der in eine Kerbe (7b) des Stifts (7) aufgenommen werden kann.

6. Einstellvorrichtung (1) nach einem der vorhergehenden Ansprüche, wobei der Riegel (6) ein bewegliches Vorhängeschloss (10) zum Blockieren der Drehung des Stifts (7) aufweist.

7. Einstellvorrichtung (1) nach dem vorhergehenden Anspruch, wobei das Vorhängeschloss (10) eine durch zwei Arme gebildete V-Form (10b) hat, wobei sich die Arme auf beiden Seiten eines Zahns des gekerbten Bereichs (7b) absetzen können.

8. Einstellvorrichtung (1) nach einem der vorhergehenden Ansprüche, wobei der gekerbte Bereich (7b) aus sechs Kerben gebildet ist.

## Claims

1. Device (1) for adjusting the elevation of a part (8), the device comprising:
- a body (2) intended to be secured to a supporting means, the body (2) comprising a cylindrical barrel provided with an internal thread;
- a pin (7) having an external thread (7a) over a portion of its length, and a first end (7c) for supporting the part (8);
the pin (7) and the body (2) being joined to one another by means of their respective threads and the pin (7) being able, when it is rotated, to move along a longitudinal axis in order to adjust the elevation of its first end, the device being **characterized in that** the body (2) comprises a head (3) provided with a lateral window (5) and the pin (7) comprises peripheral notches (7b) over a portion of its length that are arranged facing the lateral window (5) of the body (2), and the adjusting device comprises a locking means (6) which can be inserted into the lateral window (5) of the body (2) in order to engage with the notches (7b) of the pin (7) and index its movement.

2. Adjusting device (1) according to the preceding claim, wherein the part (8) is a stop joined to the first end (7c) of the pin (7).

3. Adjusting device (1) according to the preceding claim, wherein the stop (8) comprises a main marking (8a) and the head (3) is provided with a plurality of secondary markings (8a, 3a, 3b).

4. Adjusting device (1) according to any of the preceding claims, wherein the locking means (6) is formed by a U-shaped staple comprising two legs (6a, 6b) each forming or supporting a flexible tab (9).

5. Adjusting device (1) according to the preceding claim, wherein each flexible tab (9) comprises a protrusion (9a) which can be accommodated in a notch (7b) of the pin (7).

6. Adjusting device (1) according to any of the preceding claims, wherein the locking means (6) comprises a movable padlock (10) for blocking the rotation of the pin (7).

7. Adjusting device (1) according to the preceding claim, wherein the padlock (10) has a V-shape (10b) formed by two arms, the arms being able to be placed on either side of a tooth of the notched region (7b).

8. Adjusting device (1) according to any of the preceding claims, wherein the notched region (7b) is formed by 6 notches.
